# EUROPÄISCHE PATENTSCHRIFT

(11) **EP 3 623 563 B1**
(45) Veröffentlichungstag und Bekanntmachung des Hinweises auf die Patenterteilung: **10.11.2021**
(21) Anmeldenummer: 19194372.9
(22) Anmeldetag: 29.08.2019
(51) Int. Cl.: E06B 7/20, E05D 15/06

(54) **DICHTUNGSANORDNUNG MIT ELEKTROMAGNETEN FÜR SCHIEBEFLÜGEL**
SEALING ARRANGEMENT WITH ELECTROMAGNETS FOR SLIDING WINGS
DISPOSITIF D'ÉTANCHÉITÉ À ÉLECTRO-AIMANTS POUR BATTANTS COULISSANTS

(30) Priorität: 11.09.2018 AT 507782018
(43) Veröffentlichungstag der Anmeldung: 18.03.2020
(73) Patentinhaber: Bösch, Günter, 3400 Klosterneuburg (AT)
(72) Erfinder: Bösch, Günter, 3400 Klosterneuburg (AT)
(74) Vertreter: KLIMENT & HENHAPEL

(56) Entgegenhaltungen:
- EP-A1- 2 995 761
- DE-A1- 2 319 399
- DE-A1- 2 718 448
- DE-B4-102004 050 326

## Beschreibung

Die Erfindung betrifft eine Dichtungsanordnung umfassend ein Öffnungselement wie ein Fenster oder eine Türe, sowie einen ortsfesten Rahmenteil, wobei das Öffnungselement zum Öffnen und Schließen einer Gebäudeöffnung in einer Schiebebewegung von einer Öffnungsstellung, in der die Gebäudeöffnung freigegeben wird, in eine Schließstellung, in der das Öffnungselement die Gebäudeöffnung bedeckt, bewegbar ist, gemäß dem Oberbegriff von Anspruch 1.

Aufgrund der fortschreitenden Automatisierung in der Gebäudetechnik ergibt sich der Bedarf nach entsprechend geeigneten Lösungen zum Öffnen und Schließen einer Gebäudeöffnung mithilfe von Öffnungselementen wie Fenster oder Türen. Insbesondere die normgerechte schall- und/oder wärmedämmende Abdichtung solcher Gebäudeöffnungen ist dabei ein wesentlicher Faktor. Zudem werden in der Regel ein schlankes Design und ein flächenebener Einbau gewünscht, bei dem technische Komponenten möglichst nicht sichtbar sein sollen. In der DE 2319399 A1 und der ES 2557030 A1 wird jeweils eine Dichtleiste mit Permanentmagneten beschrieben, die die Dichtleiste in einer Schließstellung des Öffnungselements in eine dichtende Anlage bringen. Die Druckschriften EP 2995761 A1 und E 102004050326 B4 beschreiben die Verwendung von Elektromagneten zum Erzielen einer Schiebebewegung von Fenster oder Türen. Die DE 27 18 448 A1 beschreibt eine als Faltenbalg ausgeführte Türblattdichtung.

Es ist daher das Ziel der Erfindung eine Dichtungsanordnung für ein Öffnungselement wie Fenster oder Türen zum Öffnen und Schließen einer Gebäudeöffnung bereit zu stellen, die nicht nur das automatische Abdichten des Öffnungselements mit normgerechtem Anpressdruck ermöglicht, sondern auch ein ansprechendes Design und einen flächenebenen Einbau ermöglicht.

Dieses Ziel wird durch die Merkmale von Anspruch 1 erreicht. Anspruch 1 bezieht sich auf eine Dichtungsanordnung umfassend ein Öffnungselement wie ein Fenster oder eine Tür, sowie einen ortsfesten Rahmenteil, wobei das Öffnungselement zum Öffnen und Schließen einer Gebäudeöffnung in einer Schiebebewegung von einer Öffnungsstellung, in der die Gebäudeöffnung freigegeben wird, in eine Schließstellung, in der das Öffnungselement die Gebäudeöffnung bedeckt, bewegbar ist. Erfindungsgemäß wird hierbei vorgeschlagen, dass eine mit Permanentmagneten versehene Dichtleiste vorgesehen ist, die am ortsfesten Rahmenteil in einer zur Schieberichtung der Schiebebewegung des Öffnungselements senkrechten Richtung bewegbar gelagert ist, und das Öffnungselement mit den Permanentmagneten der Dichtleiste wechselwirkende Permanentmagnete aufweist, mit denen die Dichtleiste in der Schließstellung des Öffnungselements in eine dichte Anlage mit dem Öffnungselement bringbar ist, wobei der ortsfeste Rahmenteil mit zumindest einem Elektromagneten versehen ist, mit dem bei Stromdurchfluss die Dichtleiste in der Schließstellung des Öffnungselements von der dichten Anlage in eine vom Öffnungselement beabstandete Lage bewegbar ist, und das Öffnungselement und der ortsfeste Rahmenteil jeweils eine Aufnahme für die Dichtleiste aufweisen, die ausschließlich in der Schließstellung des Öffnungselements einen Aufnahmekanal für die Dichtleiste bilden, in dem die Dichtleiste senkrecht zur Schieberichtung der Schiebebewegung des Öffnungselements bewegbar und formschlüssig geführt ist.

Der ortsfeste Rahmenteil ist im Bereich einer Randkante der Gebäudeöffnung angeordnet und kann auch Teil eines Rahmens sein, der die Gebäudeöffnung umgibt. Mithilfe einer Schiebebewegung kann das Öffnungselement von einer Öffnungsstellung, in der das Öffnungselement die Gebäudeöffnung freigibt, in eine Schließstellung, in der das Öffnungselement die Gebäudeöffnung bedeckt, bewegt werden. Beim Öffnungselement wird es sich in der Regel um ein Fenster oder eine Tür handeln, sodass sich die Schiebebewegung in einer durch die Fensterebene oder das Türblatt definierten Ebene vollzieht, wobei das Öffnungselement ebenfalls am ortsfesten Rahmenteil verschiebbar gelagert sein kann. Bei Erreichen der Schließstellung befindet sich das Öffnungselement zunächst noch in geringfügiger Beabstandung vor der auf dem ortsfesten Rahmenteil in senkrechter Richtung zur Schiebebewegung bewegbar gelagerten Dichtleiste, was in weiterer Folge auch als "geöffnete Dichtung" bezeichnet wird. Nach Erreichen der Schließstellung wird jedoch die Dichtleiste automatisch mithilfe der in der Dichtleiste und im Öffnungselement vorgesehenen Permanentmagneten in eine dichte Anlage gebracht, die durch die Permanentmagneten in weiterer Folge auch aufrechterhalten wird. Eine Stromzufuhr ist hierfür nicht erforderlich, wobei durch die Wahl geeigneter Permanentmagneten der Anpressdruck entsprechend sichergestellt werden kann. In dieser Stellung ist die Dichtung "geschlossen".

Zum Öffnen der Dichtung sind erfindungsgemäß Elektromagnete vorgesehen, die im ortsfesten Rahmenteil angeordnet sind. Bei entsprechendem Stromdurchfluss durch die Elektromagnete wird über eine magnetische Wechselwirkung mit den Permanentmagneten der Dichtleiste eine rückstellende Kraft auf die Dichtleiste erzeugt, die die magnetische Haftkraft zwischen Dichtleiste und Öffnungselement überwindet und die Dichtleiste von der dichten Anlage in eine vom Öffnungselement beabstandete Lage bewegt. Alle Komponenten der erfindungsgemäßen Dichtungsanordnung können dabei in Rahmenteilen des Öffnungselements und der Gebäudeöffnung angeordnet werden, die auch durch sichtbare Flächen des Fußboden- oder Fensteraufbaus verdeckt und somit nicht sichtbar sein können. Insbesondere sind keine Beschlagsteile für die Herstellung des für die Dichtung erforderlichen Anpressdrucks mehr erforderlich, wodurch optisch ansprechende Lösungen verwirklicht werden können.

Indem das Öffnungselement und der ortsfeste Rahmenteil jeweils eine Aufnahme für die Dichtleiste aufweisen, die ausschließlich in der Schließstellung des Öffnungselements einen Aufnahmekanal für die Dichtleiste bilden, in dem die Dichtleiste senkrecht zur Schieberichtung der Schiebebewegung des Öffnungselements bewegbar und formschlüssig geführt ist, können baulich vorteilhafte Ausführungen verwirklicht werden. Außerhalb der Schließstellung wird durch die Aufnahmen des Öffnungselements und des ortsfesten Rahmenteiles kein solcher Aufnahmekanal gebildet, sodass auch keine Bewegung der Dichtleiste senkrecht zur Schieberichtung der Schiebebewegung des Öffnungselements möglich ist. Stattdessen verharrt die Dichtleiste in der Aufnahme des ortsfesten Rahmenteils und beeinträchtigt die Schiebebewegung des Öffnungselements nicht. Die formschlüssige Führung der Dichtleiste in den Aufnahmen des Öffnungselements und des Rahmenteils wird erreicht, indem die Aufnahmen von Öffnungselement und Rahmenteil der Außenkontur der Dichtleiste abschnittsweise folgen.

Die durch den ortsfesten Rahmenteil, die Dichtleiste und das Öffnungselement gebildete Dichtungsanordnung kann so ausgeführt sein, dass erst bei Erreichen der Schließstellung des Öffnungselements die Dichtleiste von einer vom Öffnungselement beabstandeten Lage in ihre dichte Anlage zum Öffnungselement bewegbar ist. Auf diese Weise wird eine Beeinträchtigung der Schiebebewegung des Öffnungselements durch die Dichtleiste vor Erreichen der Schließstellung vermieden. Die in der Dichtleiste und im Öffnungselement vorgesehenen Permanentmagnete können dabei so gewählt sein, dass deren magnetische Anziehungskraft in der Schließstellung des Öffnungselements ausreichend ist, um die Dichtleiste von einer vom Öffnungselement beabstandeten Lage in eine dichte Anlage zum Öffnungselement zu bewegen. Es kann jedoch alternativ oder auch zusätzlich vorgesehen sein, dass bei Umkehrung des Stromdurchflusses in den Elektromagneten die Dichtleiste in der Schließstellung des Öffnungselements von einer vom Öffnungselement beabstandeten Lage in eine dichte Anlage bewegbar ist und/oder der Anpressdruck der Dichtleiste an das Öffnungselement veränderbar ist. Die magnetische Wechselwirkung der Permanentmagneten der Dichtleiste und des Öffnungselements unterstützen in diesem Fall die Bewegung der Dichtleiste von einer vom Öffnungselement beabstandeten Lage in ihre dichte Anlage ohne sie zu initiieren, und stellen in der dichten Anlage der Dichtleiste am Öffnungselement einen durch die Wahl der Permanentmagneten vorgegebenen Anpressdruck sicher, der aber durch die magnetische Wechselwirkung mit den Elektromagneten des Rahmenteils variierbar ist.

Die erfindungsgemäße Dichtungsanordnung lässt sich zudem nicht nur für die Bewegung der Dichtleiste einsetzen, sondern auch für die Bewegung des Öffnungselements zwischen seiner Öffnungs- und Schließstellung. Hierfür wird vorgeschlagen, dass sich der ortsfeste Rahmenteil parallel zur Schieberichtung des Öffnungselements erstreckt und eine reihenförmige Anordnung mehrerer Elektromagneten entlang des ortsfesten Rahmenteils vorgesehen ist, die unabhängig voneinander mittels Stromdurchfluss aktivierbar sind, und durch Aktivierung einer ersten Gruppe von Elektromagneten die Dichtleiste bewegbar ist, und durch aufeinanderfolgende Aktivierung reihenförmig angeordneter Elektromagneten einer zweiten Gruppe von Elektromagneten in Wechselwirkung mit den Permanentmagneten des Öffnungselements eine Vorschubkraft auf das Öffnungselement zur Erzielung der Schiebebewegung des Öffnungselements erzeugbar ist. Eine mögliche Ausführung sieht etwa vor, dass jeder zweite Elektromagnet der reihenförmig angeordneten Elektromagneten der ersten Gruppe angehört, und die jeweils dazwischen liegenden Elektromagneten der zweiten Gruppe. Die Aktivierung der ersten Gruppe bewegt die Dichtleiste von ihrer dichten Anlage in eine vom Öffnungselement beabstandete Lage, in der sie die Schiebebewegung des Öffnungselements nicht beeinträchtigt. Durch aufeinanderfolgende Aktivierung der reihenförmig angeordneten Elektromagneten der zweiten Gruppe von Elektromagneten kann in weiterer Folge eine Vorschubkraft auf das Öffnungselement erzeugt werden, die das Öffnungselement öffnet oder schließt. Durch Umkehrung des Stromdurchflusses durch die erste Gruppe der Elektromagneten kann die Dichtleiste wiederum in ihre dichte Anlage zum Öffnungselement gebracht und/oder der Anpressdruck variiert werden.

Eine besonders kompakte Bauweise kann erreicht werden, indem die Permanentmagnete der Dichtleiste als kunststoffgebundene Permanentmagnete ausgeführt sind, sowie Aufnahmeöffnungen zur Aufnahme der Elektromagneten in der vom Öffnungselement beabstandeten Lage. Die Dichtleiste schiebt sich somit im Zuge ihrer Bewegung von der dichten Anlage zum Öffnungselement in ihre vom Öffnungselement beabstandete Lage über die Elektromagneten, sodass die Elektromagneten von den Aufnahmeöffnungen der Dichtleiste zumindest teilweise aufgenommen werden.

Des Weiteren wird vorgeschlagen, dass die Dichtungsanordnung mit einer Steuerungseinrichtung verbunden ist, die die Schiebebewegung des Öffnungselements und die Bewegung der Dichtleiste zwischen der dichten Anlage und der vom Öffnungselement beabstandeten Lage sensorgesteuert vornimmt. Durch ein von Sensoren gesteuertes Öffnen und Schließen des öffnungselements ist beispielsweise eine automatisierte Lüftung möglich, die die Lüftungsenergie und den gesamten Energiebedarf des Gebäudes wesentlich reduzieren kann. Die Bedienung kann dabei über einfache Bedienelemente im Nahbereich der entsprechenden Gebäudeöffnung erfolgen, oder auch ferngesteuert durch entsprechende Mobiltelefon-Applikationen ("Apps").

Die Erfindung wird in weiterer Folge anhand von Ausführungsbeispielen mithilfe der beiliegenden Zeichnungen näher erläutert. Es zeigen hierbei die
Fig. 1a eine schematische Ansicht eines Öffnungselements in seiner Öffnungsstellung, in der eine Gebäudeöffnung freigegeben wird,
Fig. 1b eine schematische Ansicht eines Öffnungselements in seiner Schließstellung, in der das Öffnungselement die Gebäudeöffnung bedeckt,
Fig. 2a eine Schnittansicht durch eine Ausführungsform des ortsfesten Rahmenteils, der Dichtleiste und des Öffnungselements bei geschlossener Dichtung zur Erläuterung des Funktionsprinzips,
Fig. 2b eine Schnittansicht durch eine Ausführungsform des ortsfesten Rahmenteils, der Dichtleiste und des Öffnungselements gemäß Fig. 2a bei offener Dichtung,
Fig. 3 eine Explosionsdarstellung der Ausführungsform des ortsfesten Rahmenteils, der Dichtleiste und des Öffnungselements gemäß Fig. 2 in axonometrischer Darstellung,
Fig. 4a eine mögliche Ausführungsform der erfindungsgemäßen Dichtungsanordnung für eine Schiebetür oder ein Schiebefenster bei geschlossener Dichtung,
Fig. 4b die Ausführungsform der erfindungsgemäßen Dichtungsanordnung gemäß Fig. 4a bei offener Dichtung, und die
Fig. 5 eine Ausführungsform einer erfindungsgemäßen Dichtungsanordnung in einer konkreten Einbausituation für ein Schiebefenster.

Zunächst wird auf die Fig. 1 Bezug genommen, die eine schematische Ansicht eines Öffnungselements 1 in seiner Öffnungsstellung (Fig. 1a), in der eine Gebäudeöffnung freigegeben wird, und in seiner Schließstellung (Fig. 1b), in der das Öffnungselement 1 die Gebäudeöffnung bedeckt, zeigt. Eine Schieberichtung S der Schiebebewegung ist in der Fig. 1a durch einen Pfeil angezeigt. Bei dem Öffnungselement 1 kann es sich etwa um ein Schiebefenster oder eine Schiebetür handeln, sodass sich die Schiebebewegung in einer durch die Fensterebene oder das Türblatt definierten Ebene vollzieht. Des Weiteren ist ein ortsfester Rahmen 2 ersichtlich, der die Gebäudeöffnung umgibt. Das Öffnungselement 1 kann am ortsfesten Rahmen 2 verschiebbar gelagert sein, oder an einer eigenen Aufhängung oder Führung.

An einem ortsfesten Rahmenteil 2a des Rahmens 2 ist eine Dichtleiste 3 in einer zur Schieberichtung S der Schiebebewegung des Öffnungselements 1 senkrechten Richtung R bewegbar gelagert (siehe auch Fig. 2). Diese Richtung R ist in der Fig. 1b durch einen Pfeil angezeigt. In der Regel werden alle vier Seitenteile des Rahmens 2 mit einer erfindungsgemäß ausgeführten Dichtleiste 3 versehen sein, um eine allseitige Abdichtung der Gebäudeöffnung sicherzustellen. Die erfindungsgemäße Dichtungsanordnung wird in weiterer Folge anhand des unteren Seitenteiles des Rahmens 2 als ortsfester Rahmenteil 2a erläutert.

Hierzu wird auf die Fig. 2 und 3 Bezug genommen, um zunächst das Funktionsprinzip der erfindungsgemäßen Dichtungsanordnung zu erläutern, wobei die Fig. 2a eine Schnittansicht durch eine Ausführungsform des ortsfesten Rahmenteils 2a, der Dichtleiste 3 und des Öffnungselements 1 bei geschlossener Dichtung zeigt, und die Fig. 2b bei offener Dichtung. Die Fig. 3 zeigt eine Explosionsdarstellung der Ausführungsform des ortsfesten Rahmenteils 2a, der Dichtleiste 3 und des Öffnungselements 1 gemäß Fig. 2 in perspektivischer Darstellung. Vom ortsfesten Rahmenteil 2a ist in der Fig. 2 nur ein winkelförmiger Träger ersichtlich, auf dem reihenförmig Elektromagneten 4.i (i=1,...N) angeordnet sind. Die Elektromagneten 4.i können über elektrische Leitungen 5 und entsprechende Schalter 6.i (i=1,...N) getrennt voneinander aktiviert und deaktiviert werden.

Die Dichtleiste 3 weist kunststoffgebundene Permanentmagneten auf, sowie Aufnahmeöffnungen 7.i (i=1,...N) zur Aufnahme der Elektromagneten 4.i in der vom Öffnungselement 1 beabstandeten Lage (siehe Fig. 2b). Die Dichtleiste 3 schiebt sich dabei im Zuge ihrer Bewegung von der dichten Anlage zum Öffnungselement 1 gemäß Fig. 2a in ihre vom Öffnungselement 1 beabstandete Lage gemäß Fig. 2b über die Elektromagneten 4.i, sodass die Elektromagneten 4.i von den Aufnahmeöffnungen 7.i der Dichtleiste 3 zumindest teilweise aufgenommen werden.

Das Öffnungselement 1 weist im Bereich seiner unteren Randkante ebenfalls eine Aufnahme für die Dichtleiste 3 auf, die der Außenkontur der Dichtleiste 3 abschnittsweise folgt. Das Öffnungselement 1 weist im Bereich seiner unteren Randkante des Weiteren kunststoffgebundene Permanentmagneten auf, die in Wechselwirkung mit den kunststoffgebundenen Permanentmagneten der Dichtleiste 3 eine magnetische Kraft auf die Dichtleiste 3 ausüben und die Dichtleiste 3 in die Aufnahme des Öffnungselements 1 bewegen. Durch Formschluss zwischen der Dichtleiste 3 und der Aufnahme des Öffnungselements 1 wird mithilfe dieser magnetischen Kraft ein dichter Abschluss sichergestellt.

Die Bewegung der Dichtleiste 3 in die Aufnahme des Öffnungselements 1 kann jedoch in der gezeigten Ausführungsform nur vollzogen werden, wenn sich das Öffnungselement 1 in seiner Schließstellung befindet und die Aufnahme des Öffnungselements 1 mit der am ortsfesten Rahmenteil 2a vorgesehenen Aufnahme für die Dichtleiste 3 einen Aufnahmekanal für die Dichtleiste 3 bilden, in dem die Dichtleiste 3 in eine zur Schieberichtung S der Schiebebewegung des Öffnungselements 1 senkrechte Richtung R bewegbar und formschlüssig geführt ist.

Eine rückstellende Bewegung der Dichtleiste 3 in Richtung des ortsfesten Rahmenteils 2a wird dann vollzogen, wenn zumindest einige der Elektromagneten 4.i aktiviert werden, also durch Schließen der ihnen jeweils zugeordneten Schalter 6.i mit Strom durchflossen werden. Hierfür sind in der gezeigten Ausführungsform die Elektromagneten 4.i in zwei Gruppen organisiert, wobei jeder zweite Elektromagnet 4.i (i=1,3,5,...N) der reihenförmig angeordneten Elektromagneten 4.i der ersten Gruppe angehört, und die jeweils dazwischen liegenden Elektromagneten 4.i (i=2,4,6,...N-1) der zweiten Gruppe. Die Aktivierung der ersten Gruppe der Elektromagneten 4.i erzeugt eine rückstellende Kraft F, die senkrecht zur Schieberichtung S orientiert ist (siehe Fig. 3 und Fig. 4b) und in Wechselwirkung mit den Permanentmagneten der Dichtleiste 3 die Dichtleiste 3 von ihrer dichten Anlage in eine vom Öffnungselement 1 beabstandete Lage bewegt (Fig. 2b).

Durch aufeinanderfolgende Aktivierung der reihenförmig angeordneten Elektromagneten 4.i der zweiten Gruppe von Elektromagneten 4.i kann in weiterer Folge eine Vorschubkraft F' auf das Öffnungselement 1 erzeugt werden, die schräg zur Schieberichtung S orientiert ist (siehe Fig. 3) und in Wechselwirkung mit den Permanentmagneten des Öffnungselements 1 das Öffnungselement 1 öffnet oder schließt.

Bei Unterbrechung des Stromdurchflusses durch die erste Gruppe der Elektromagneten 4.i wird die Wechselwirkung zwischen den Elektromagneten 4.i und den Permanentmagenten der Dichtleiste 3 unterbunden. Befindet sich das Öffnungselement 1 in seiner Schließstellung, wird in weiterer Folge die Dichtleiste 3 aufgrund der Wechselwirkung zwischen den Permanentmagneten der Dichtleiste 3 und den Permanentmagneten des Öffnungselements 1 wieder in Richtung der Aufnahme des Öffnungselements 1 bewegt. Durch Umkehrung des Stromdurchflusses durch die erste Gruppe der Elektromagneten 4.i kann diese Bewegung initiiert, unterstützt und/oder der Anpressdruck in die Aufnahme des Öffnungselements 1 variiert werden.

Anhand der Fig. 4 wird in weiterer Folge eine mögliche Ausführungsform der erfindungsgemäßen Dichtungsanordnung für eine Schiebetür oder ein Schiebefenster bei geschlossener Dichtung (Fig. 4a) und bei offener Dichtung (Fig. 4b) erläutert. Das als Schiebetür oder Schiebefenster ausgeführte Öffnungselement 1 weist dabei eine Dreifachverglasung 8 auf und ist an seiner unteren Randkante auf Rollen 9 in der Schieberichtung S bewegbar gelagert, wobei ein Dichtkörper 10 vorgesehen sein kann. Die Rollen 9 sind auf dem ortsfesten Rahmenteil 2a befestigt, der wiederum einen winkelförmigen Träger aufweist und auf seiner oberen Seite mit einem Dichtkörper 10 abgedeckt ist. Der Dichtkörper 10 kann etwa als Gummidichtung oder PUR-Dichtung ausgeführt sein und bildet gemeinsam mit dem winkelförmigen Träger die Aufnahme für die Dichtleiste 3.

Die Fig. 5 zeigt eine Ausführungsform einer erfindungsgemäßen Dichtungsanordnung in einer konkreten Einbausituation für ein als Schiebefenster ausgeführtes Öffnungselement 1. Das Öffnungselement 1 weist wiederum eine Dreifachverglasung 8 auf und ist an seiner unteren Randkante auf Rollen 9 in der Schieberichtung S bewegbar gelagert, wobei ein Dichtkörper 10 vorgesehen sein kann. Die Rollen 9 sind auf dem ortsfesten Rahmenteil 2a befestigt, der wiederum einen winkelförmigen Träger aufweist und auf seiner oberen Seite mit einem Dichtkörper 10 abgedeckt ist. Der Dichtkörper 10 kann wiederum als Gummidichtung oder PUR-Dichtung ausgeführt sein und bildet gemeinsam mit dem winkelförmigen Träger die Aufnahme für die Dichtleiste 3. Der Dichtkörper 10 schließt des Weiteren bündig mit einer Fensterbank 11 ab, die auf einem Mauerwerk 12 der Gebäudeöffnung befestigt ist. Das Mauerwerk 12 ist mit einer hinterlüfteten Fassade 13 versehen, die einen Luftzug L ermöglicht. Am ortsfesten Rahmenteil 2a ist ferner ein Abtropfblech 14 vorgesehen, an dem Feuchtigkeit abfließen kann.

Die Dichtungsanordnung kann ferner mit einer Steuerungseinrichtung verbunden sein, die die Schiebebewegung des Öffnungselements 1 und die Bewegung der Dichtleiste 3 zwischen der dichten Anlage gemäß Fig. 4a und der vom Öffnungselement 1 beabstandeten Lage gemäß Fig. 4b sensorgesteuert vornimmt. Durch ein von Sensoren gesteuertes Öffnen und Schließen des Öffnungselements 1 ist beispielsweise eine automatisierte Lüftung möglich, die die Lüftungsenergie und den gesamten Energiebedarf des Gebäudes wesentlich reduzieren kann. Die Bedienung kann dabei über einfache Bedienelemente im Nahbereich der entsprechenden Gebäudeöffnung erfolgen, oder auch ferngesteuert durch entsprechende Mobiltelefon-Applikationen ("Apps").

Es ist unmittelbar ersichtlich, dass die erfindungsgemäße Dichtungsanordnung nicht nur das automatische Öffnen und Schließen des Öffnungselements 1 mit normgerechtem Anpressdruck ermöglicht, sondern auch ein ansprechendes Design und einen flächenebenen Einbau ermöglicht.

### Bezugszeichenliste:

- 1: Öffnungselement
- 2: Rahmen
- 2a: ortsfester Rahmenteil
- 3: Dichtleiste
- 4.i: Elektromagneten
- 5: elektrische Leitung
- 6.i: Schalter
- 7.i: Aufnahmeöffnungen
- 8: Dreifachverglasung
- 9: Rollen
- 10: Dichtkörper
- 11: Fensterbank
- 12: Mauerwerk
- 13: Fassade
- 14: Abtropfblech
- S: Schieberichtung
- R: vertikale Richtung
- F: rückstellende Kraft
- F': Vorschubkraft
- L: Luftzug

## Patentansprüche

1. Dichtungsanordnung umfassend ein Öffnungselement (1) wie ein Fenster oder eine Tür, sowie einen ortsfesten Rahmenteil (2a), wobei das Öffnungselement (1) zum Öffnen und Schließen einer Gebäudeöffnung in einer Schiebebewegung von einer Öffnungsstellung, in der die Gebäudeöffnung freigegeben wird, in eine Schließstellung, in der das Öffnungselement (1) die Gebäudeöffnung bedeckt, bewegbar ist, **dadurch gekennzeichnet, dass** eine mit Permanentmagneten versehene Dichtleiste (3) vorgesehen ist, die am ortsfesten Rahmenteil (2a) in einer zur Schieberichtung (S) der Schiebebewegung des Öffnungselements (1) senkrechten Richtung (R) bewegbar gelagert ist, und das Öffnungselement (1) mit den Permanentmagneten der Dichtleiste (3) wechselwirkende Permanentmagnete aufweist, mit denen die Dichtleiste (3) in der Schließstellung des Öffnungselements (1) in eine dichte Anlage mit dem Öffnungselement (1) bringbar ist, wobei der ortsfeste Rahmenteil (2a) mit zumindest einem Elektromagneten (4.i; i=1,2,...N) versehen ist, mit dem bei Stromdurchfluss die Dichtleiste (3) in der Schließstellung des Öffnungselements (1) von der dichten Anlage in eine vom Öffnungselement (1) beabstandete Lage bewegbar ist, und das Öffnungselement (1) und der ortsfeste Rahmenteil (2a) jeweils eine Aufnahme für die Dichtleiste (3) aufweisen, die ausschließlich in der Schließstellung des Öffnungselements (1) einen Aufnahmekanal für die Dichtleiste (3) bilden, in dem die Dichtleiste (3) senkrecht zur Schieberichtung (S) der Schiebebewegung des Öffnungselements (1) bewegbar und formschlüssig geführt ist.

2. Dichtungsanordnung nach Anspruch 1, **dadurch gekennzeichnet, dass** bei Umkehrung des Stromdurchflusses die Dichtleiste (3) in der Schließstellung des Öffnungselements (1) von einer vom Öffnungselement (1) beabstandeten Lage in eine dichte Anlage bewegbar ist und/oder der Anpressdruck der Dichtleiste (3) an das Öffnungselement (1) veränderbar ist.

3. Dichtungsanordnung nach Anspruch 1 oder 2, **dadurch gekennzeichnet, dass** sich der ortsfeste Rahmenteil (2a) parallel zur Schieberichtung (S) des Öffnungselements (1) erstreckt und eine reihenförmige Anordnung mehrerer Elektromagneten (4.i) entlang des ortsfesten Rahmenteils (2a) vorgesehen ist, die unabhängig voneinander mittels Stromdurchfluss aktivierbar sind, und durch Aktivierung einer ersten Gruppe von Elektromagneten (4.i; i=1,3,5...N) die Dichtleiste (3) bewegbar ist, und durch aufeinanderfolgende Aktivierung reihenförmig angeordneter Elektromagneten (4.i; i=2,4,...N-1) einer zweiten Gruppe von Elektromagneten (4.i) in Wechselwirkung mit den Permanentmagneten des Öffnungselements (1) eine Vorschubkraft (F') auf das Öffnungselement (1) zur Erzielung der Schiebebewegung des Öffnungselements (1) erzeugbar ist.

4. Dichtungsanordnung nach einem der Ansprüche 1 bis 3,
**dadurch gekennzeichnet, dass** die Permanentmagnete der Dichtleiste (3) als kunststoffgebundene Permanentmagnete ausgeführt sind, und dass die Dichtleiste (3) Aufnahmeöffnungen (7.i; i=1,2,...N) zur Aufnahme der Elektromagneten (4.i) in der vom Öffnungselement (1) beabstandeten Lage aufweist.

5. Dichtungsanordnung nach einem der Ansprüche 1 bis 4,
**dadurch gekennzeichnet, dass** sie mit einer Steuerungseinrichtung verbunden ist, die die Schiebebewegung des Öffnungselements (1) und die Bewegung der Dichtleiste (3) zwischen der dichten Anlage und der vom Öffnungselement (1) beabstandeten Lage sensorgesteuert vornimmt.

## Claims

1. Sealing arrangement, comprising an opening element (1) such as a window or a door, as well as a stationary frame part (2a), wherein the opening element (1) for opening and closing a building opening is movable in a sliding movement from an open position, in which the building opening is exposed, into a closed position, in which the opening element (1) covers the building opening, **characterized in that** a sealing strip (3) provided with permanent magnets is provided, which is movably mounted on the stationary frame part (2a) in a direction (R) perpendicular to the sliding direction (S) of the sliding movement of the opening element (1), and the opening element (1) has permanent magnets interacting with the permanent magnets of the sealing strip (3), by means of which permanent magnets the sealing strip (3) can be brought into sealed contact with the opening element (1) in the closed position of the opening element (1), wherein the stationary frame part (2a) is provided with at least one electromagnet (4.i; i=1,2,...N), by means of which the sealing strip (3) can be moved in the closed position of the opening element (1) from the sealed contact into a position spaced apart from the opening element (1) in the event of current flow, and the opening element (1) and the stationary frame part (2a) each have a receptacle for the sealing strip (3), which exclusively in the closed position of the opening element (1) form a receiving channel for the sealing strip (3), in which the sealing strip (3) is movable perpendicularly to the sliding direction (S) of the sliding movement of the opening element (1) and is guided in a form-fitting manner.

2. Sealing arrangement according to claim 1, **characterized in that,** when the flow of current is reversed, the sealing strip (3) in the closed position of the opening element (1) can be moved from a position spaced from the opening element (1) into a sealed contact and/or the contact pressure of the sealing strip (3) against the opening element (1) can be varied.

3. Sealing arrangement according to claim 1 or 2, **characterized in that** the stationary frame part (2a) extends parallel to the sliding direction (S) of the opening element (1) and a row-shaped arrangement of several electromagnets (4.i) is provided along the stationary frame part (2a), which electromagnets can be activated independently of one another by means of current flow, and the sealing strip (3) is movable by activating a first group of electromagnets (4.i; i=1,3,5...N), and by successive activation of electromagnets (4.i; i=2,4,...N-1) arranged in rows of a second group of electromagnets (4.i) in interaction with the permanent magnets of the opening element (1), a feed force (F') can be generated on the opening element (1) to achieve the sliding movement of the opening element (1).

4. Sealing arrangement according to one of claims 1 to 3, **characterized in that** the permanent magnets of the sealing strip (3) are designed as plastic-bonded permanent magnets, and **in that** the sealing strip (3) comprises receiving openings (7.i; i=1,2,...N) for accommodating the electromagnets (4.i) in the position spaced from the opening element (1).

5. Sealing arrangement according to one of claims 1 to 4, **characterized in that** it is connected to a control device which carries out the sliding movement of the opening element (1) and the movement of the sealing strip (3) between the sealed contact and the position spaced from the opening element (1) in a sensor-controlled manner.

## Revendications

1. Dispositif d'étanchéité comprenant un élément d'ouverture (1) tel qu'une fenêtre ou une porte, ainsi qu'une partie de châssis fixe (2a), dans lequel l'élément d'ouverture (1) peut être déplacé pour ouvrir ou fermer une ouverture de bâtiment selon un mouvement de translation d'une position ouverte, dans laquelle l'ouverture du bâtiment est dégagée, à une position fermée dans laquelle l'élément d'ouverture (1) couvre l'ouverture du bâtiment, **caractérisé en ce qu'**est prévue une bande d'étanchéité (3) munie d'aimants permanents qui est supportée sur la partie de châssis fixe (2a) de façon à pouvoir se déplacer dans une direction (R) perpendiculaire à la direction de translation (S) du mouvement de translation de l'élément d'ouverture (1), et l'élément d'ouverture (1) présente des aimants permanents interagissant avec les aimants permanents de la bande d'étanchéité (3), avec lesquels la bande d'étanchéité (3) peut être amenée, dans la position fermée de l'élément d'ouverture (1), en appui hermétique avec l'élément d'ouverture (1), la partie de châssis fixe (2a) étant munie d'au moins un électroaimant (4.i ; i = 1, 2, ... N) avec lequel, quand le courant passe, la bande d'étanchéité (3) peut être déplacée, dans la position fermée de l'élément d'ouverture (1), de l'appui hermétique à une position éloignée de l'élément d'ouverture (1), et l'élément d'ouverture (1) et la partie de châssis fixe (2a) présentent chacun des logements pour la bande d'étanchéité (3) qui forment, uniquement dans la position fermée de l'élément d'ouverture (1), un canal de logement pour la bande d'étanchéité (3), la bande d'étanchéité (3) étant guidée de façon mobile perpendiculairement à la direction de translation (S) du mouvement de translation de l'élément d'ouverture (1) et par engagement positif.

2. Dispositif d'étanchéité selon la revendication 1, **caractérisé en ce que** lorsque le passage du courant s'inverse, la bande d'étanchéité (3) peut être déplacée, dans la position fermée de l'élément d'ouverture (1), d'une position éloignée de l'élément d'ouverture (1) à un appui hermétique et/ou la pression d'appui de la bande d'étanchéité (3) sur l'élément d'ouverture (1) peut être modifiée.

3. Dispositif d'étanchéité selon la revendication 1 ou 2, **caractérisé en ce que** la partie de châssis fixe (2a) s'étend parallèlement à la direction de translation (S) de l'élément d'ouverture (1) et il est prévu le long de la partie de châssis fixe (2a) un alignement de plusieurs électroaimants (4.i), qui peuvent être activités indépendamment les uns des autres au moyen du passage du courant, et la bande d'étanchéité (3) peut être déplacée par l'activation d'un premier groupe d'électroaimants (4.i ; i = 1, 3, 5, ... N), et une force d'avancement (F') peut être exercée sur l'élément d'ouverture (1) pour obtenir le mouvement de translation de l'élément d'ouverture (1) par l'activation successive d'électroaimants (4.i ; i = 2, 4, ... N-1) disposés en rangée d'un deuxième groupe d'électroaimants (4.i) interagissant avec les aimants permanents de l'élément d'ouverture (1).

4. Dispositif d'étanchéité selon l'une des revendications 1 à 3, **caractérisé en ce que** les aimants permanents de la bande d'étanchéité (3) sont réalisés comme des aimants permanents enrobés de caoutchouc et **en ce que** la bande d'étanchéité (3) présente des ouvertures de réception (7.i ; i = 1, 2, ... N) pour recevoir les électroaimants (4.i) dans la position éloignée de l'élément d'ouverture (1).

5. Dispositif d'étanchéité selon l'une des revendications 1 à 4, **caractérisé en ce qu'**il communique avec une installation de commande qui réalise le mouvement de translation de l'élément d'ouverture (1) et le déplacement de la bande d'étanchéité (3) entre l'appui hermétique et la position éloignée de l'élément d'ouverture (1) sous le contrôle de capteurs.
